# EUROPÄISCHE PATENTSCHRIFT

(11) **EP 2 508 306 B1**
(45) Veröffentlichungstag und Bekanntmachung des Hinweises auf die Patenterteilung: **14.12.2016**
(21) Anmeldenummer: 12160347.6
(22) Anmeldetag: 20.03.2012
(51) Int. Cl.: B25H 3/02

(54) **Werkzeugkoffer mit Aufstellfunktion**
Tool box with set-up function
Coffre à outils déployable

(30) Priorität: 05.04.2011 DE 102011016172
(43) Veröffentlichungstag der Anmeldung: 10.10.2012
(73) Patentinhaber: Hazet-Werk Hermann Zerver GmbH & Co. KG, 42857 Remscheid (DE)
(72) Erfinder:
(74) Vertreter: Ksoll, Peter

(56) Entgegenhaltungen:
- EP-A1- 0 291 467
- CH-A- 330 022
- US-A- 1 800 186
- US-A- 4 934 549
- US-A1- 2004 107 878
- US-A1- 2007 033 858
- US-A1- 2011 036 965
- US-A1- 2011 266 176
- US-B1- 6 186 343
- US-B1- 6 811 006

## Beschreibung

Die vorliegende Erfindung betrifft einen Werkzeugkoffer zur Aufnahme und zum Transport von Handwerkzeugen gemäß den Merkmalen im Oberbegriff von Patentanspruch 1.

Ein solcher Koffer ist aus EP0291467 bekannt.

Zur Montage und Demontage von Vorrichtungen und Gegenständen jeglicher Art werden sowohl im privaten als auch im gewerblichen Bereich eine Vielzahl von Werkzeugen, insbesondere von Handwerkzeugen benötigt.

Oftmals sind verschiedene Werkzeugtypen in Werkzeugsortimenten bzw. Werkzeugsätzen zusammengestellt, sodass eine Auswahl der am häufigsten benötigten Werkzeuge zentralisiert ist. Hierdurch wird einem anwendenden Monteur die Zeit zur Arbeitsvorbereitung derart erleichtert, sodass er in den meisten Fällen alle Werkzeuge in Griffnähe hat.

Insbesondere bei Anwendungen im Hobbybereich oder aber auch bei Montagearbeiten ist darüber hinaus eine hohe Mobilität gefragt. Somit ist es notwendig, dass der Monteur einen entsprechenden Werkzeugsatz mit an Ort und Stelle des Montage- und/oder Reparaturvorgangs nimmt. Hierzu sind aus dem Stand der Technik verschiedenste Arten von Werkzeugkästen und/oder Werkzeugkoffern bekannt.

Beispielsweise sind Werkzeugkästen aus Metall bekannt, die aufklappbar sind und verschiedene Eingriffsfächer aufweisen, in denen das Werkzeug entsprechend verteilt ist und für einen Monteur zugriffsbereit und/oder mit kurzem Suchaufwand erreichbar ist.

Wiederum sind Werkzeugkoffer insbesondere aus Kunststoff bekannt, in denen ein Werkzeugsortiment, meistens bestehend aus Schraubendrehern, Steckschlüsseln und Zangen derart positioniert ist, dass jedes einzelne Werkzeug einen entsprechenden Aufbewahrungsplatz aufweist. Hierzu sind beispielsweise Schaumeinleger oder aber im Kunststoff Aussparungen vorgesehen, die entsprechend der Kontur des Werkzeugs geformt sind.

Bei vielen Montageanwendungen wird ein solcher Werkzeugkoffer auf einem Boden oder aber einer Arbeitsfläche abgestellt. Aufgrund eines Öffnens und Überklappens eines Werkzeugkoffers sind die Werkzeuge in den Werkzeugkofferhälften auf rund mehr als einem Quadratmeter verteilt. Befindet sich der Monteur in Arbeitsposition, so ist es ihm mitunter nicht möglich, alle Werkzeuge in einem Werkzeugkoffer zu erreichen, ohne seine Arbeitsposition zu verlassen.

Aus dem Stand der Technik sind hier Werkzeugkoffer bekannt, die nicht in einem Winkel von circa 180° geöffnet werden können, sondern durch spezielle Scharniere oder aber Fangbänder in einem Öffnungswinkel von circa 90° gehalten werden. Hierdurch reduziert sich die benötigte Aufstandsfläche des Werkzeugs bei gleichbleibendem Werkzeugsortiment um circa die Hälfte. Aufgrund des aufstehenden Deckels kann es hier jedoch dazu kommen, dass der Monteur das Werkzeug nicht sofort erreicht und aufgrund des Greifimpulses der geöffnete Werkzeugkasten nach hinten überkippt.

Die EP 0 291 467 A1 offenbart eine Kiste zur Aufnahme von Fotografieutensilien, welche es durch eine angebrachte Stütze ermöglicht, eine winklige Aufstellposition einzunehmen und unter anderem auch als Fotorahmen zu dienen.

Auch die US 4,934,549 A1 zeigt eine portable Vorrichtung zur Aufnahme von Gegenständen. Dieser Aufnahme ist es durch den Einsatz von vier Stützelementen möglich, die gesamte Anordnung in eine erhöhte Arbeitsposition zu bringen.

Weiterhin zeigt auch die US 2004/0107878 A1 eine vielseitig einsetzbare Vorrichtung, welche zur Aufnahme von Gegenständen verwendet werden kann. Diese Vorrichtung beinhaltet ebenfalls zwei Stützelemente, welche in das Gehäuseunterteil integriert werden können und so ein waagerechtes Aufstellen der Anordnung ermöglichen.

Aufgabe der vorliegenden Erfindung ist es daher, einen Werkzeugkasten zur Aufnahme von Werkzeugen, insbesondere zur Aufnahme von Handwerkzeugen, bereitzustellen, der günstig produzierbar und robust ist, eine gute Aufnahmemöglichkeit für verschiedenste Werkzeugsortimente bildet und eine optimale Handhabung und einen guten Zugriff auf das darin befindliche Werkzeug an verschiedenen Arbeitsorten ermöglicht.

Die zuvor genannte Aufgabe wird mit einem Werkzeugkasten gemäß den Merkmalen im Patentanspruch 1 gelöst. Vorteilhafte Ausführungsvarianten der vorliegenden Erfindung sind Bestandteil der abhängigen Patentansprüche.

Der erfindungsgemäße Werkzeugkoffer zur Aufnahme und zum Transport von Handwerkzeugen, insbesondere zur Aufnahme von Knarren, Schraubendrehern oder anderen Handwerkzeugen, wobei der Werkzeugkoffer eine Verschlusseinrichtung, ein Gehäuseoberteil und ein Gehäuseunterteil aufweist, wobei das Gehäuseoberteil und das Gehäuseunterteil um eine Drehachse schwenkbar miteinander gekoppelt sindund an dem Gehäuseunterteil eine relativ zu dem Gehäuseunterteil schwenkbare Stütze angeordnet ist, mit welcher das Gehäuseunterteil in einer Stützposition abstützbar ist, ist dadurch gekennzeichnet, dass eine Schwenkachse der Stütze parallel zu der Drechachse des Werkzeugkoffers verläuft und dass die Stütze auf einer Vertiefung des Gehäuseunterteils angeordnet ist, wobei die Stütze in Elnklappposition mit der Gehäuseunterteilaußenfläche im Wesentlichen eine plane Oberfläche bildet.

Der Werkzeugkoffer ermöglicht es somit, ein Aufstellen auf jedem Untergrund und/oder jeder Arbeitsfläche in teilgeöffneter Stellung. Für den Monteur ist somit ein Zugriff auf das in dem Werkzeugkoffer befindliche Handwerkzeug bzw. Werkzeugsortiment möglich. Durch die Stützfunktion des Gehäuseunterteils wird gleichzeitig ein Umkippen bzw. Überkippen des Gehäuseunterteils bei teilgeöffnetem Werkzeugkoffer verhindert. Aufgrund der Schwenkbarkeit der Stütze selber kann diese in eine Einklappposition oder aber in eine Gebrauchsposition bringbar sein. Somit kann bei ausgeklappter Stütze und geöffnetem Werkzeugkoffer das Gehäuseunterteil in einem Winkel zu einer Unterlage begestützt werden. Bei geschlossenem Werkzeugkoffer und ausgeklappter Stütze kann der gesamte Werkezugkoffer in einem Winkel zu einem Untergrund seitlich abgestützt werden.

Befindet sich die Stütze in einer Einklappposition, ist ein vollständiges Öffnen des Werkzeugkoffers möglich. Dies bedeutet, dass der Werkzeugkoffer, insbesondere das Gehäuseunterteil und das Gehäuseoberteil, um circa 180° verschwenkt werden und somit beide Gehäuseteile im Wesentlichen flächig auf einem Untergrund aufliegen. Wird die Stütze hingegen in eine Ausklappposition gebracht, ist das Gehäuseunterteil durch die Stütze in einer Stützposition abstützbar. Die Stützposition ist dabei besonders bevorzugt in einem Winkelbereich von 90 bis 160°, insbesondere von 100 bis 150° und ganz besonders bevorzugt zwischen 110 und 140° zwischen Gehäuseoberteil und Gehäuseunterteil wählbar.

Die Schwenkachse der Stütze ist parallel zu der Drehachse der Gehäuseteile verlaufend ausgebildet. Hierdurch wird ein leichtes Ausklappen der Stütze durch den anwendenden Monteur ermöglicht. Ein logisches Umdenken beim in Position bringen der Stütze und anschließend Öffnen des Werkzeugkoffers oder gleichzeitiges Ausführen beider Bewegungen ist aufgrund parallel verlaufender Schwenk- und Drehrichtung sichergestellt.

Die Stütze ist auf einer Vertiefung des Gehäuseunterteils angeordnet, wobei die Stütze in Einklappposition mit der Gehäuseunterteilaußenfläche im Wesentlichen eine plane Oberfläche bildet. Dies bedeutet, dass die Stütze derart mit dem Gehäuseunterteil gekoppelt ist, dass in einer Einklappposition optisch durch die Stütze und die sichtbaren Teile der Gehäuseunterteilseite eine Einheit gebildet ist.

Die Oberfläche ist im Wesentlichen derart plan ausgebildet, sodass hier keine Absätze oder sonstige Stolperfallen gebildet sind.Die Stütze ist besonders bevorzugt in einer Einklappposition und/oder in einer Gebrauchsposition über eine formschlüssige Verbindung arretierbar, insbesondere an dem Gehäuseunterteil. Im Rahmen der Erfindung ist der Werkzeugkoffer bevorzugt aus einem harten Werkstoff, insbesondere aus einem Kunststoff und/oder einem Plastikwerkstoff hergestellt. Zwischen Stütze und Gehäuseunterteil kann durch verschiedene Ausbildungen von Noppungen, Hinterschneidungen oder sonstigen Eingriffen, Rastzungen oder Arretiermöglichkeiten eine formschlüssige Verbindung hergestellt werden, sodass die Stütze in ihrer Einklappposition oder aber in ihrer Gebrauchsposition verbleibt und nicht ungewollt in eine andere Position gebracht wird.

Bevorzugt ist die Stütze zusätzlich über eine reibschlüssige Verbindung justierbar und/oder arretierbar. Hierdurch wird sichergestellt, dass die Stütze nach anfänglichem Ausklappen aus der Einklappposition in beliebige Positionen schwenkbar ist und hier selbständig verbleibt. In der Folge ergibt sich ein passgenaues Abstellen des erfindungsgemäßen Werkzeugkoffers an einem beliebigen Arbeitsort. Ebenfalls kann die Stütze so an verschiedene Untergründe bzw. verschiedene Winkel der Untergründe angepasst werden und stets eine optimale Abstützposition gefunden werden.

Die Stütze ist in der Einklappposition über entriegelbare Rastmittel fixiert. Insbesondere bei einem aus Kunststoff hergestellten Werkzeugkoffer oder aber zumindest bei einem aus Kunststoff hergestellten Gehäuseteil können die Rastmittel direkt während des Produktionsprozesses mit ausgebildet werden. Eine Verteuerung der Produktion ist hierdurch kaum oder nicht gegeben, bei gleichzeitig zusätzlicher Anwendbarkeit des Rastmittels.

An einer Standfußseite des erfindungsgemäßen Werkzeugkoffers sind Standfüße angeordnet, wobei mindestens ein Standfuß als Rastmittel ausgebildet ist. Die Standfüße sind dabei derart ausgebildet, dass der Werkzeugkoffer im Wesentlichen vertikal orientiert abgestellt werden kann und keinen direkten Kontakt zur Abstelloberfläche hat. Dies ermöglicht zum einen eine sichere Aufstandsfläche über die Standfüße, zum anderen verkratzt und/oder verschmutzt der Werkzeugkoffer nicht, da eine Distanz über die Standfüße zu der Abstelloberfläche gehalten wird.

Der Standfuß wird zumindest bereichsweise als Steg ausgebildet, wobei an der Stütze mindestens eine Zunge ausgebildet ist und in der Einklappposition die Stütze und der Steg formschlüssig in Eingriff bringbar sind. Hierdurch ist eine Clipfunktion zwischen Zunge und Steg ausgebildet, wobei der Steg und die Zunge jeweils an dem bereits vorhandenen Bauteil mit ausgebildet ist. Die Produktionskosten werden hierdurch weder erhöht, noch sind zusätzliche Anbauteile notwendig, um eine stets sichere Verwahrung der Stütze in der Einklappposition zu halten. Bevorzugt sind zwei Rastmittel durch Steg und Stütze ausgebildet, wobei diese jeweils im Bereich der Ecken an der Standfußseite und/oder an den Rändern der Standfußseite des Werkzeugkoffers ausgebildet sind.

Vorzugsweise weist die Stütze an der Standfußseite des Werkzeugkoffers einen Griff auf, wobei der Griff in Längsrichtung der Standfußseite, vorzugsweise mindestens über die Hälfte der Standfußseite verlaufend ausgebildet ist. Bei dem Griff handelt es sich insbesondere um eine Griffleiste. Die Griffleiste ermöglicht einem anwendenden Monteur eine allseits zugängliche und vor allen Dingen griffige Handhabung der Stütze, sodass diese durch haptisches Ertasten erfassbar und ausklappbar ist. Der Griff ist besonders bevorzugt als Aufstandsfläche der Stütze in der Gebrauchsposition ausgebildet.

Durch eine Standfußfläche, ausgebildet durch die Griffleiste, wird wiederum ein Verkratzen der Stütze und somit des Werkzeugkoffers selber vermieden. Gleichzeitig ermöglicht die Stütze somit ein punktuelles Aufbringen einer Abstützkraft, wobei die Griffleiste derart kraftflussoptimiert positioniert werden kann, dass sich an dem Werkzeugkoffer in diesen Bereichen keine Spannungsrisse ausbilden.

Bei eingeklappter Stütze ist es somit möglich, den erfindungsgemäßen Werkzeugkoffer über bzw. auf die Stütze selbst abzulegen. Bevorzugt weist hier die Gehäuseunterteilaußenseite und/oder alle Außenseiten jeweils Abstandsfüße auf, sodass ein direktes Verkratzen der Oberfläche ausgeschlossen wird.

Zur optischen Integration ist die Stütze besonders bevorzugt derart ausgebildet, dass sie an der Standfußseite und den an die Standfußseiten angrenzenden Seitenflächen des Werkzeugkoffers eine zumindest abschnittsweise umlaufende Kante aufweist. Die zumindest abschnittsweise umlaufende Kante umfasst dabei das Gehäuseunterteil zumindest abschnittsweise. In Einklappposition gliedert sich die Stütze durch diese Ausgestaltung harmonisch in das Gesamterscheinungsbild des erfindungsgemäßen Werkzeugkoffers ein. Zusätzlich dient die umlaufende Kante als Versteifung der Stütze, sodass stets eine sichere Abstützfunktion bei in Stützposition gebrachtem erfindungsgemäßen Werkzeugkoffer gegeben ist.

Weiterhin ist besonders bevorzugt an jeweils einem Ende der umlaufenden Kante ein Scharnierfortsatz ausgebildet, wobei der Scharnierfortsatz in einer Aufnahmeöffnung des Gehäuseunterteils schwenkbar in Eingriff steht. Hierbei sind besonders bevorzugt Rastnasen an der Stütze und/oder an dem Gehäuseunterteil ausgebildet, die durch Einhaken und/oder Einrasten von Stütze und Gehäuseunterteil in Eingriff bringbar sind. Sind die Fortsätze in entsprechende korrespondierende Öffnungen eingerastet, wird die Stütze zum einen formschlüssig in der Position gehalten und ist zum anderen schwenkbar. Insbesondere bietet dieser Vorteil eine besonders günstige Produzierbarkeit, bei gleichzeitiger ausreichend massiver Ausgestaltung, sodass über die Lebensdauer eines erfindungsgemäßen Werkzeugkoffers hin stets eine einwandfreie Scharnierfunktion gegeben ist.

Weiterhin weist die Gehäuseunterseite an ihren Seitenflächen jeweils eine Ausnehmung auf. Die Ausnehmung selber dient der Aufnahme der an der Stütze umlaufenden Kante, sodass diese sich optisch, harmonisch und plan in das Gesamterscheinungsbild des Werkzeugkoffers eingliedern lässt. Zwischen der Ausnehmung und einer Außenseitenoberfläche der Seitenfläche und der ausgeklappten Stütze ist ein formschlüssiger Anschlag ausbildbar. Dies bedeutet, dass die Stütze in dem Übergangsbereich zu einem formschlüssigen Anschlag bringbar ist, wobei der Formschluss durch den Übergang von Ausnehmung zur Außenseitenfläche und der Stütze selbst ausgebildet ist.

In einer weiteren bevorzugten Ausführungsvariante weist die Stütze selbst Verstärkungsrippen auf. Die Verstärkungsrippen dienen dabei der zusätzlichen Versteifung der Stütze gegen Biegung und Torsion, sodass stets eine der geforderten Belastung angepasste und dimensionierte Stütze in einem erfindungsgemäßen Werkzeugkoffer einsetzbar ist.

Weitere Vorteile, Merkmale, Eigenschaften und Aspekte der vorliegenden Erfindung ergeben sich aus der folgenden Beschreibung. Bevorzugte Ausführungsvarianten sind in den schematischen Figuren dargestellt. Diese dienen dem einfachen Verständnis der Erfindung. Es zeigen:
- Figur 1: einen erfindungsgemäßen Werkzeugkofifer mit eingeklappter Stütze in einer perspektivischen Ansicht;
- Figur 2: eine weitere perspektivische Darstellung des erfindungsgemäßen Werkzeugkoffers mit und ohne Stütze;
- Figur 3: eine Seitenansicht des erfindungsgemäßen Werkzeugkoffers in Stützposition;
- Figur 4: eine perspektivische Ansicht des erfindungsgemäßen Werkzeugkoffers in Stützposition;
- Figur 5: eine Teilansicht mit eingeklappter Stütze und Rastmittel in Eingriff und
- Figur 6: eine Teilseitenansicht des erfindungsgemäßen Werkzeugkoffers mit eingeklappter Stütze.

In den Figuren werden für gleiche oder ähnliche Bauteile dieselben Bezugszeichen verwendet, auch wenn eine wiederholte Beschreibung aus Vereinfachungsgründen entfällt.

Figur 1 zeigt einen erfindungsgemäßen Werkzeugkoffer 1 in einer perspektivischen Ansicht. Der Werkzeugkoffer 1 weist ein Gehäuseoberteil 2 und ein Gehäuseunterteil 3 auf. In der hier gezeigten Darstellungsvariante liegt allerdings das Gehäuseunterteil 3 auf die Bildebene bezogen unten. Beide Gehäuseteile sind über Scharniere 4 um eine Drehachse 5 schwenkbar miteinander gekoppelt. Weiterhin weist der Werkzeugkoffer 1 an einem oberen Ende 6 eine Griffeinrichtung 7 auf, mit der er transportiert werden kann. Erfindungsgemäß hat der Werkzeugkoffer 1 zusätzlich eine Stütze 8, wobei die Stütze 8 an dem Gehäuseunterteil 3 angeordnet ist. Die Stütze 8 ist mit dem Gehäuseunterteil 3 um eine Schwenkachse 9 drehbar gekoppelt.

An einer Standfußseite 10 des erfindungsgemäßen Werkzeugkoffers 1 sind weiterhin Standfüße 11 angeordnet, wobei die Standfüße 11 des Gehäuseunterteils 3 in Verbindung mit der Stütze 8 selbst als Rastmittel ausgebildet sind. Weiterhin ist eine Griffleiste 12 an der Standfußseite 10 an der Stütze 8 angeordnet, wobei die Griffleiste 12 im Wesentlichen zwischen den Standfüßen 11 in Längsrichtung 13 zumindest abschnittsweise über die gesamte Länge der Standfußseite 10 verläuft. Weiterhin angeordnet sind an der Gehäuseunterteilaußenfläche 14 Abstandhalter 15, die bei Aufliegen auf einer Auflagefläche ein Verkratzen der Gehäuseunterteilaußenfläche 14 vermeiden. Weiterhin sind mehrere Werkzeugkoffer über die Abstandhalter 15 stapelbar.

Figur 2 zeigt eine weitere perspektivische Darstellung des erfindungsgemäßen Werkzeugkoffers 1 insbesondere mit Blick auf das Gehäuseunterteil 3. Auf der linken Seite von Figur 2 ist der Werkzeugkoffer 1 mit Stütze 8 in Einklappposition gezeigt und auf der rechten Seite ohne die Stütze 8. Zu erkennen ist an dem Gehäuseunterteil 3 eine Vertiefung 16, die sich hier dargestellt über circa die Hälfte der Gehäuseunterteilaußenfläche 14 erstreckt. Mit aufgesetzter Stütze 8 ergibt sich ein harmonisches Bild, sodass sich die Stütze 8 im Wesentlichen plan an das Gehäuseunterteil 3, insbesondere die Gehäuseunterteilaußenfläche 14 angliedert. Weiterhin ist an einer Seitenfläche 17 des erfindungsgemäßen Werkzeugkoffers 1 eine Ausnehmung 18 ausgebildet, in die ebenfalls eine die Stütze 8 umlaufende Kante 19 derart eingliederbar ist, dass sich ein harmonisches und ebenes bzw. planes Gesamtbild der Seitenfläche 17 bei eingesetzter Stütze 8 in Einklappposition ergibt.

Ferner ist in Figur 2 auf der linken Darstellung gezeigt, dass an der Darstellung des Werkzeug koffers mit Stütze an der Stütze zwei Fortsätze 81 ausgebildet sind. Die Fortsätze 81 kommen bei ausgeklappter Stütze an der Gehäuseunterteilaußenfläche 14 zur Anlage, so dass nicht die gesamte Längskante 82 der Stütze 81 an der Gehäuseunterteilaußenfläche 14 zur Anlage kommt und diese dadurch verkratzen würde. Die Fortsätze 81 halten somit bei ausgeklappter Stütze die Längskante 82 in einem Abstand zur Gehäuseunterteilaußenfläche 14.

Figur 3 zeigt einen erfindungsgemäßen Werkzeugkoffer 1 in einer Seitenansicht in Stützposition. Hierzu ist die Stütze 8 selbst in eine Gebrauchsposition verbracht, sodass der erfindungsgemäße Werkzeugkoffer 1 über sein Gehäuseoberteil 2 auf einer hier nicht näher dargestellten Arbeitsoberfläche aufliegt und sich über die Stütze 8 ebenfalls auf dieser hier nicht näher gezeigten Arbeitsoberfläche abstützt. Insbesondere kommt die Stütze 8 dabei mit der Griffleiste 12 auf der hier nicht näher dargestellten Oberfläche zur Anlage, sodass ebenfalls die umlaufende Kante 19 bzw. die Stütze 8 vor Brüchen oder ungewollten Spannungen geschützt ist. Die Griffleiste 12 ist in einfachster Ausführung als leistenförmiger Fortsatz ausgebildet und verhindert bei Aufstellen der Stütze ein Verkratzen der Stütze. Ferner versteift die Griffleiste 12 die Stütze durch die im Querschnitt T-förmige Anordnung.

Die Ausnehmung 18 der Seitenfläche 17 ist weiterhin derart im Koppelungsbereich ausgebildet, dass die Stütze 8 in Gebrauchsposition an einem Übergang 20 der Ausnehmung 18 zu der Außenseitenfläche 21 formschlüssig zur Anlage kommt. Ein weiteres Aufklappen der Stütze 8 wäre mithin nicht möglich. Hierdurch wird sichergestellt, dass die Stütze 8 sich nicht in Gebrauchsposition weiter aufklappen kann, bzw. zum Verbringen der Stütze 8 in die Gebrauchsposition diese nicht überklappt werden kann. Der Öffnungswinkel α beträgt vorzugsweise, wie hier dargestellt, zwischen 110 und 160°.

Figur 4 zeigt eine weitere perspektivische Ansicht des erfindungsgemäßen Werkzeugkoffers 1 in geöffneter Stützposition. Weiterhin gut zu erkennen ist, dass die Innenseite 22 des Gehäuseunterteils 3 mit Verstärkungsrippen 23 ausgebildet ist. Hierdurch kann individuell auf die jeweilige Belastung des Gehäuseunterteils 3 durch Ausnehmung 18 und Konstruktion eingegangen werden. Ebenfalls kann durch Wahl der Höhe 24 der Rippen auf verschiedene Einleger zur Aufnahme von hier nicht näher dargestelltem Werkzeug reagiert werden.

Ebenso sind an der umlaufenden Kante 19 der Stütze 8 zwei Zungen 25 ausgebildet, wobei die Zungen 25 zum Eingriff mit dem als Rastmittel ausgebildeten Standfuß 11 des Gehäuseunterteils 3 in der Einklappposition bringbar sind. Hierzu weisen die Zungen 25 Ausnehmungen 26 auf, um einen formschlüssigen Eingriff mit einer in Figur 5 dargestellten Verdickung 27 eines Steges 28 des als Rastmittel ausgebildeten Standfußes 11 koppelbar sind.

Weiterhin in Figur 5 ist ein Scharnier 83 dargestellt, dass das Gehäuseoberteil 2 und das Gehäuseunterteil 3 miteinander koppelt. Das Scharnier 83 kann beispielsweise in das Gehäuseoberteil 2 und das Gehäuseunterteil 3 eingegossen sein, es kann jedoch auch nachträglich durch formschlüssigen, insbesondere kraftschlüssigen Eingriff in Schlitze im Gehäuseoberteil 2 und Gehäuseunterteil 3 eingebracht werden, wobei das Gehäuseoberteil 2 und Gehäuseunterteil 3 aus Plastik sind und das Scharnier 83 aus Metall ausgebildet ist. Damit die nicht näher dargestellten Scharnierstifte, die sich innerhalb des Scharniers 83 befinden, nicht in axialer Richtung aus dem Scharnier 83 herausrutschen können, ist ein Sperrfortsatz 84, hier dargestellt an der Gehäuseoberseite ausgebildet, der verhindert, dass der nicht näher dargestellte Scharnierstift in axialer Richtung aus dem Scharnier 83 herausrutscht. Der Sperrfortsatz kann jedoch auch an dem Gehäuseunterteil 3 ausgebildet sein. Vorteilig ist, dass der Sperrfortsatz insbesondere mit dem Herstellungsverfahren von Gehäuseoberteil 2 oder Gehäuseunterteil 3 direkt einstückig ausgebildet wird. Hierdurch wird gewährleistet, dass auch bei jahrelanger intensiver Nutzung die Scharniere 4 stets ihre volle Funktionsfähigkeit gewährleisten. Weiterhin bevorzugt ist der Sperrfortsatz 84 an jeder Seite des Scharniers 83 angeordnet, so dass der Scharnierstift nicht zu einer Seite in axialer Richtung aus dem Scharnier 83 herausrutschen kann.

Figur 6 zeigt noch einmal eine Detailansicht des erfindungsgemäßen Werkzeugkoffers 1 mit eingeklappter Stütze 8. Gut zu erkennen ist, dass an der Seitenfläche 17 des Gehäuseunterteils 3 ein Übergang 20 zwischen Außenseitenoberfläche 21 und Vertiefung 16 ausgebildet ist, an dem die Stütze 8 in ausgeklappter Gebrauchsposition formschlüssig zur Anlage kommt.

### Bezugszeichen:

- 1 -: Werkzeug koffer
- 2 -: Gehäuseoberteil
- 3 -: Gehäuseunterteil
- 4 -: Scharniere
- 5 -: Drehachse zu 1
- 6 -: oberes Ende
- 7 -: Griffeinrichtung
- 8 -: Stütze
- 9 -: Schwenkachse zu 8
- 10 -: Standfußseite
- 11 -: Standfuß
- 12 -: Griffleiste
- 13 -: Längsrichtung zu 10
- 14 -: Gehäuseunterteilaußenfläche
- 15 -: Abstandhalter
- 16 -: Vertiefung
- 17 -: Seitenfläche
- 18 -: Ausnehmung
- 19 -: umlaufende Kante
- 20 -: Übergang
- 21 -: Außenseitenoberfläche
- 22 -: Innenseite zu 3
- 23 -: Verstärkungsrippe
- 24 -: Höhe zu 23
- 25 -: Zunge
- 26 -: Ausnehmung zu 25
- 27 -: Verdickung
- 28 -: Steg
- 81 -: Fortsatz
- 82 -: Längskante zu 8
- 83 -: Scharnier
- 84 -: Sperrfortsatz

- α -: Winkel

## Patentansprüche

1. Werkzeugkoffer (1) zur Aufnahme und zum Transport von Handwerkzeugen, insbesondere zur Aufnahme von Knarren, Schraubendrehern oder anderen Handwerkzeugen, wobei der Werkzeugkoffer (1) eine Verschlusseinrichtung, ein Gehäuseoberteil (2) und ein Gehäuseunterteil (3) aufweist, wobei das Gehäuseoberteil (2) und das Gehäuseunterteil (3) um eine Drehachse (5) schwenkbar miteinander gekoppelt sind und an dem Gehäuseunterteil (3) eine relativ zu dem Gehäuseunterteil (3) schwenkbare Stütze (8) angeordnet ist, mit welcher das Gehäuseunterteil (3) in einer Stützposition abstützbar ist, wobei eine Schwenkachse (9) der Stütze (8) parallel zu der Drehachse (5) des Werkzeugkoffers (1) verläuft und dass die Stütze (8) auf einer Vertiefung (16) des Gehäuseunterteils (3) angeordnet ist, wobei die Stütze (8) in Einklappposition mit der Gehäuseunterteilaußenfläche (14) im Wesentlichen eine plane Oberfläche bildet, **dadurch gekennzeichnet, dass** an einer Standfußseite (10) Standfüße (11) angeordnet sind, wobei mindestens ein Standfuß (11) als Rastmittel ausgebildet ist und der Standfuß (11) zumindest bereichsweise als Steg (28) ausgebildet ist, wobei an der Stütze (8) mindestens eine Zunge (25) ausgebildet ist und in einer Einklappposition die Zunge (25) und der Steg (28) formschlüssig in Eingriff bringbar sind.

2. Werkzeugkoffer nach Anspruch 1, **dadurch gekennzeichnet, dass** die Stütze (8) in einer Einklappposition und/oder einer Gebrauchsposition über eine formschlüssige Verbindung arretierbar ist.

3. Werkzeugkoffer nach Anspruch 2, **dadurch gekennzeichnet, dass** die Stütze (8) zusätzlich über eine reibschlüssige Verbindung justierbar und/oder arretierbar ist

4. Werkzeugkoffer nach einem der Ansprüche 1 bis 3, **dadurch gekennzeichnet, dass** die Stütze (8) in einer Einklappposition über entriegelbare Rastmittel fixierbar ist.

5. Werkzeugkoffer (1) nach einem der Ansprüche 1 bis 4, **dadurch gekennzeichnet, dass** die Stütze (8) an der Standfußseite (10) einen Griff aufweist, wobei der Griff in Längsrichtung (13) der Standfußseite (10) vorzugsweise mindestens über die Hälfte der Standfußseite (10) verläuft.

6. Werkzeugkoffer nach einem der Ansprüche 1 bis 5, **dadurch gekennzeichnet, dass** die Stütze (8) an der Standfußseite (10) und den daran angrenzenden Seitenflächen (17) eine zumindest abschnittsweise umlaufende Kante (19) aufweist.

7. Werkzeugkoffer nach einem der Ansprüche 1 bis 6, **dadurch gekennzeichnet, dass** an jeweils einem Ende der umlaufenden Kante (19) ein Scharnierfortsatz ausgebildet ist, wobei der Scharnierfortsatz in Aufnahmeöffnungen des Gehäuseunterteils (3) schwenkbar in Eingriff bringbar ist.

8. Werkzeugkoffer nach einem der Ansprüche 1 bis 7, **dadurch gekennzeichnet, dass** die Gehäuseunterseite (3) an den Seitenflächen (17) jeweils eine Ausnehmung (18) aufweist, wobei zwischen einem Übergang (20) von Ausnehmung (18) zu Außenseitenfläche (21) und der ausgeklappten Stütze (8) ein formschlüssiger Anschlag ausbildbar ist.

9. Werkzeugkoffer nach einem der Ansprüche 1 bis 8, **dadurch gekennzeichnet, dass** die Stütze (8) Verstärkungsrippen aufweist.

## Claims

1. Tool box (1) for holding and transporting hand tools, in particular for holding ratchets, screwdrivers or other hand tools, wherein the tool box (1) comprises a closure device, an upper housing part (2) and a lower housing part (3), wherein the upper housing part (2) and the lower housing part (3) are coupled to one another rotatably about an axis of rotation (5) and on the lower housing part (3) a support (8) is arranged which is pivotable relative to the lower housing part (3), by means of which the lower housing part (3) can be supported in a support position, wherein a pivot axis (9) of the support (8) runs parallel to the axis of rotation (5) of the tool box (1) and in that the support (8) is arranged on a depression (16) of the lower housing part (3), wherein the support (8) in a folded down position essentially forms a planar surface with the outside of the lower housing part (14), **characterised in that** feet (11) are arranged on a foot side (10), wherein at least one foot (11) is designed as a catching means and the foot (11) is designed at least partly as a web (28), wherein on the support (8) at least one tongue (25) is formed and in a folded down position the tongue (25) and the web (28) can be moved into engagement with one another in a form-fitting manner.

2. Tool box according to claim 1, **characterised in that** the support (8) can be locked in a folded down position and/or a position of use by a form-fitting connection.

3. Tool box according to claim 2, **characterised in that** the support (8) can be adjusted and/or locked by a frictional connection.

4. Tool box according to any one of claims 1 to 3, **characterised in that** the support (8) can be fixed in a folded down position by unlockable locking means.

5. Tool box (1) according to any one of claims 1 to 4, **characterised in that** the support (8) on the foot side (10) has a handle, wherein the handle runs in longitudinal direction (13) of the foot side (10) preferably at least over half of the foot side (10).

6. Tool box according to any one of claims 1 to 5, **characterised in that** the support (8) on the foot side (10) and the adjoining side surfaces (17) has an at least partly circumferential edge (19).

7. Tool box according to any one of claims 1 to 6, **characterised in that** a hinge extension is formed at one edge of the circumferential edge (19), wherein the hinge extension can be moved pivotably into engagement with receiving openings of the lower housing part (3).

8. Tool box according to any one of claims 1 to 7, **characterised in that** the lower housing side (3) comprises a recess (18) on each side surface (17), wherein between a transition (20) from the recess (18) to the outer side surface (21) and the unfolded support (8) a form-fitting stop can be formed.

9. Tool box according to any one of claims 1 to 8, **characterised in that** the support (8) comprises reinforcing ribs.

## Revendications

1. Boîte à outils (1) servant à loger et à transporter des outils à main, en particulier servant à loger des clés à cliquet, des tournevis ou autres outils à main, dans laquelle la boîte à outils (1) présente un système de fermeture, une partie supérieure de boîtier (2) et une partie inférieure de boîtier (3), dans laquelle la partie supérieure de boîtier (2) et la partie inférieure de boîtier (3) sont couplées l'une à l'autre de manière à pouvoir pivoter autour d'un axe de rotation (5) et un appui (8) pouvant pivoter par rapport à la partie inférieure de boîtier (3) est disposé au niveau de la partie inférieure de boîtier (3), par lequel la partie inférieure de boîtier (3) peut prendre appui dans une position d'appui, dans laquelle un axe de pivotement (9) de l'appui (8) s'étend de manière parallèle par rapport à l'axe de rotation (5) de la boîte à outils (1) et l'appui (8) est disposé sur un renfoncement (16) de la partie inférieure de boîtier (3), dans laquelle l'appui (8) forme, en position rabattue, avec la face extérieure de partie inférieure de boîtier (14), sensiblement une surface plane, **caractérisée en ce que** sont disposés, au niveau d'un côté de pied de support (10), des pieds de support (11), dans laquelle au moins un pied de support (11) est réalisé sous la forme d'un moyen d'enclenchement et le pied de support (11) est réalisé au moins par endroits sous la forme d'une entretoise (28), dans laquelle au moins une languette (25) est réalisée au niveau de l'appui (8) et la languette (25) et l'entretoise (28) peuvent être amenées en prise par complémentarité de forme dans une position rabattue.

2. Boîte à outils selon la revendication 1, **caractérisée en ce que** l'appui (8) peut être bloqué dans une position rabattue et/ou dans une position d'utilisation par l'intermédiaire d'une liaison par complémentarité de forme.

3. Boîte à outils selon la revendication 2, **caractérisée en ce que** l'appui (8) peut être ajusté et/ou bloqué en supplément par l'intermédiaire d'une liaison à friction.

4. Boîte à outils selon l'une quelconque des revendications 1 à 3, **caractérisée en ce que** l'appui (8) peut être fixé dans une position rabattue par l'intermédiaire de moyens d'enclenchement pouvant être déverrouillés.

5. Boîte à outils (1) selon l'une quelconque des revendications 1 à 4, **caractérisée en ce que** l'appui (8) présente, au niveau du côté du pied de support (10), une poignée, dans laquelle la poignée s'étend, dans la direction longitudinale (13) du côté de pied de support (10), de préférence au moins sur la moitié du côté de pied de support (10).

6. Boîte à outils selon l'une quelconque des revendications 1 à 5, **caractérisée en ce que** l'appui (8) présente, au niveau du côté de pied de support (10) et au niveau des faces latérales (17) adjacentes, une arête (19) au moins par endroits périphérique.

7. Boîte à outils selon l'une quelconque des revendications 1 à 6, **caractérisée en ce qu'**un prolongement à charnière est réalisé au niveau respectivement d'une extrémité de l'arête (19) périphérique, dans laquelle le prolongement à charnière peut être amené en prise de manière à pouvoir pivoter avec des ouvertures de logement de la partie inférieure de boîtier (3).

8. Boîte à outils selon l'une quelconque des revendications 1 à 7, **caractérisée en ce que** le côté inférieur de boîtier (3) présente, au niveau des faces latérales (17), respectivement un évidement (18), dans laquelle une butée à complémentarité de forme peut être réalisée entre un passage (20) de l'évidement (18) à la face latérale extérieure (21) et l'appui (8) déployé.

9. Boîte à outils selon l'une quelconque des revendications 1 à 8, **caractérisée en ce que** l'appui (8) présente des nervures de renforcement.
